# EUROPÄISCHE PATENTSCHRIFT

(11) **EP 1 664 468 B1**
(45) Veröffentlichungstag und Bekanntmachung des Hinweises auf die Patenterteilung: **20.08.2008**
(21) Anmeldenummer: 04765127.8
(22) Anmeldetag: 13.09.2004
(51) Int. Cl.: E05D 11/10

(54) **TÜRSCHARNIER MIT FESTSTELLER FÜR KRAFTFAHRZEUGTÜREN**
DOOR HINGE WITH ARRESTER FOR MOTOR VEHICLE DOORS
CHARNIERE DE PORTE A SYSTEME DE BLOCAGE POUR PORTES D'AUTOMOBILE

(30) Priorität: 18.09.2003 DE 10343587
(43) Veröffentlichungstag der Anmeldung: 07.06.2006
(73) Patentinhaber: ISE Innomotive Systems Europe GmbH, 51702 Bergneustadt (DE)
(72) Erfinder: LÖWEN, Jakob, 51647 Gummersbach (DE); SIEGERT, Viktor, 51580 Reichshof-Eckenhagen (DE); REUBER, Gerhard, 57489 Drolshagen (DE)
(74) Vertreter: Wenzel & Kalkoff
(86) Internationale Anmeldenummer: PCT/EP2004/010205
(87) Internationale Veröffentlichungsnummer: WO 2005/033454

(56) Entgegenhaltungen:
- DE-A- 19 633 462
- FR-A- 1 203 451
- FR-A- 1 250 349
- FR-A- 2 495 212
- FR-A- 2 781 516
- US-A- 5 765 263

## Beschreibung

Die Erfindung betrifft ein Türscharnier mit Feststeller für Kraftfahrzeugtüren, wobei das Türscharnier eine an einem Kraftfahrzeug anschlagbare Säulenkonsole und eine mit der Kraftfahrzeugtür verbindbare Türkonsole aufweist, die mit der Säulenkonsole über einen in der einen Konsole verdrehfest und in der anderen Konsole drehbar angeordneten Scharnierstift verschwenkbar verbunden ist und der Feststeller einen verdrehfest mit dem Scharnierstift verbundenen Rastkörperträger und ein mit der anderen Konsole relativ zum Rastkörperträger verdrehbar angeordnetes Rastierungselement aufweist, an dem an einer dem Rastkörperträger zugewandten Oberfläche mindestens eine Rastmarke angeordnet ist, wobei an dem Rastkörperträger mindestens ein durch ein Federelement belasteter Rastkörper derart angeordnet ist, daß er mit der dem Rastkörperträger zugewandten Oberfläche des Rastierungselements in Eingriff bringbar ist.

Ein derartiges Türscharnier ist beispielsweise aus der DE 196 33 462 A1 bekannt. Bei dem dort beschriebenen Türscharnier weist der Feststeller als Brems- und Haltekörper ausgebildete Rastkörper auf, die durch eine Feder belastet sind, welche einerseits an den Brems-und Haltekörpern anliegt und andererseits gegen den Scharnierstift abgestützt ist. Die Feder bewirkt dabei, daß die Brems- und Haltekörper in bestimmten Öffnungspositionen einer Kraftfahrzeugtür in entsprechende Rastmarken bildende Vertiefungen einer Halteeinrichtung eingreifen und so die Tür in ihrer jeweiligen Lage arretieren.

Ein derartiges Türscharnier weist jedoch den Nachteil auf, daß es aufgrund der Verwendung separater Federelemente für jeden einzelnen Brems- und Haltekörper infolge des unterschiedlichen Belastungsprofils der einzelnen Federn und der damit einhergehenden Materialschwächung dazu kommt, daß die Federn bereits nach kurzer Zeit voneinander abweichende Federkräfte aufweisen. Dies führt wiederum dazu, daß eine an dem Türscharnier angeschlagene Kraftfahrzeugtür mit stark voneinander abweichenden Kräften in den den einzelnen Rastmarken zugeordneten Winkelpositionen arretiert ist. Dies kann im Extremfall dazu führen; daß einzelne Winkelpositionen mit einer nur geringen oder gar keiner Federkraft arretiert sind, wohingegen eine andere Winkelposition mit einer noch äußerst hohen Federkraft arretiert wird.

Ein Fensterscharnier mit den Merkmalen des Oberbegriffs des Anspruchs 1 is aus der FR 1250349 A bekannt.

Der Erfindung liegt die Aufgabe zugrunde, ein Türscharnier bereitzustellen, bei dem die auf die Rastkörper wirkende Federkraft in allen Öffnungspositionen im wesentlichen übereinstimmend ist und die Herstellungskosten in ergänzender Weise reduziert werden können.

Die Erfindung löst die Aufgabe durch ein Türscharnier gemäß Anspruch 1. Vorteilhafte Weiterbildungen der Erfindungen sind in den abhängigen Ansprüchen angegeben.

Nach der Erfindung sind die Rastmarken derart verteilt auf der Innenfläche des Rastierungs elements angeordnete, daß die einander gegenüberliegenden Rastkörper abwechselnd mit den zugeordneten Rastmarken in Eingriff bringbar sind. Diese Ausgestaltung der Erfindung erlaubt es wiederum, die Anzahl der Rastkörper und die Anzahl der Rastmarken zu reduzieren, wobei die Zahl der Rastpositionen gleich bleibt. Somit erlaubt diese Ausgestaltung der Erfindung ein Türscharnier mit den geforderten Eigenschaften mit einer verringerten Anzahl von Bauteilen herzustellen, so daß die Herstellungskosten des Türscharniers in ergänzender Weise reduziert werden können.

Der den Feststeller tragende Scharnierstift kann in Abhängigkeit von den konstruktiven Bedingungen entweder verdrehfest an der Säulen- oder Türkonsole angeordnet werden, wobei dann die relativ zum Rastkörperträger bzw. Scharnierstift verdrehbare Rastierungseinheit mit der Konsole verdrehfest verbunden ist, die der verdrehfesten Aufnahme des Scharnierstifts dienenden Konsole gegenüberliegt. Kennzeichnend für das erfindungsgemäße Türscharnier ist ein Feststeller, der mindestens zwei federbelastete Rastkörper aufweist, wobei das Federelement endseitig an zwei benachbarten oder einander gegenüberliegenden an dem Rastkörperträger angeordneten Rastkörpern abgestützt ist.

Die endseitige Abstützung des Federelementes an den Rastkörpern des Feststellers ermöglicht es dabei, auf eine anderenfalls notwendige Ausgestaltung der übrigen Bauteile des Feststellers oder des Türscharniers zur Abstützung des Federelementes zu verzichten. Die gleichzeitige Federbelastung der Rastkörper durch ein einziges Federelement erlaubt es zudem, die Anzahl der verwendeten Federn gegenüber der bei der einzelnen Abstützung eines Rastkörpers notwendigen Anzahl Federn zu reduzieren, wodurch das Türscharnier einen kompakten und einfachen Aufbau aufweist, was eine kostengünstige Herstellung ermöglicht.

Die gleichzeitige Abstützung gewährleistet ferner, daß die beiden mit einem Federelement in Eingriff befindlichen Rastkörper stets mit derselben Federkraft beaufschlagt sind, so daß das Türscharnier in den entsprechenden Öffnungspositionen dem Benutzer eine stets gleichbleibende Betätigungskraft zum Bewegen der Tür aus der Rastmarke vermittelt.

Die Anordnung der Federelemente an dem Feststeller kann grundsätzlich in beliebiger Weise erfolgen. So können die Federelemente bspw. um den Scharnierstift herum verteilt angeordnet sein, wobei die Federn zwei jeweils benachbart zueinander angeordnete Rastkörper belasten.

Bei der Verwendung von bspw. vier gleichmäßig um den Rastkörper verteilt angeordneten Rastkörpern und zwei Federelementen können diese parallel zueinander und tangential zur Scharnierstiftachse angeordnet sein. Ggf. ist auch die Verwendung von zwei zusätzlichen Federelementen denkbar, die in identischer Weise zueinander und rechtwinklig zu den vorhandenen Federelementen ausgerichtet sind und die Rastkörper zusätzlich mit einer Federkraft belasten.

Nach einer vorteilhaften Weiterbildung der Erfindung erstreckt sich das Federelement jedoch zwischen zwei einander gegenüberliegenden Rastkörpern durch entsprechende Bohrungen in dem Scharnierstift. Diese Weiterbildung der Erfindung weist den Vorteil auf, daß die resultierende Federkraft senkrecht zum Scharnierstift verläuft, so daß eine optimale Übertragung der Federkraft auf die Rastkörper und die zugehörigen Rastmarken gewährleistet ist. Zudem wirkt bei dieser Ausgestaltung die gesamte Federkraft im wesentlichen senkrecht auf die Rastmarke und bringt somit eine genau vorbestimmte Kraft zur Arretierung der Tür in der vorbestimmten Winkelposition auf.

Nach einer weiteren vorteilhaften Ausgestaltung der Erfindung sind die Rastkörper durch mindestens ein sich im wesentlichen parallel zum ersten Federelement erstreckendes weiteres Federelement belastet. Die Verwendung eines zweiten Federlelemtes gewährleistet dabei eine höhere Betriebssicherheit des Türscharniers. Zudem kann die Rastierungskraft weiter gesteigert oder die Federkraft des einzelnen Federelements reduziert werden. Zusätzlich wird einem möglichen Verkanten der Rastkörper in dem Feststeller in besonders zuverlässiger Weise vorgebeugt.

Als Rastkörper sind grundsätzlich alle Körper verwendbar, die bei einer Anordnung in einer entsprechend ausgebildeten Rastmarke einerseits ein Widerstandsmoment gegen ein Verdrehen aufweisen, andererseits sich aber auch bei einem entsprechend großen Moment aus den Rastmarken herausbewegen. Nach einer vorteilhaften Weiterbildung der Erfindung sind als Rastkörper jedoch Kugeln oder zylinderförmige, im Querschnitt kreisförmige Stifte vorgesehen, die mit mindestens einer entsprechend den Kugeln oder Stiften ausgebildeten Rastmarke aufweisenden Innenfläche des als Rastierungshülse ausgebildeten Rastierungselements in Eingriff bringbar sind.

Die Verwendung von im Querschnitt kreisförmigen Stiften oder Kugeln gewährleistet dabei, daß die Rastkörper im an die Rastmarken angrenzenden Bereich der Innenfläche der Rastierungshülse mit gleichbleibender Kraft bewegt werden können, da die Stifte und die Kugeln auf den entsprechenden Flächen abrollen können. Bei der Verwendung von Stiften gemäß dieser Weiterbildung der Erfindung kann zudem in besonders einfacher Weise die im Rastierungsfall miteinander in Eingriff kommenden Flächen, nämlich die Flanken der Rastmarken und die Oberfläche der Rastkörper vergrößert werden, so daß selbst bei geringerer Federkraft das gewünschte Rastmoment erreicht wird. Ggf. kann das Rastmoment auch entsprechend groß eingestellt werden.

Bei der Verwendung einer Rastierungshülse gemäß dieser Weiterbildung der Erfindung ist diese koaxial zum Scharnierstift angeordnet, so daß die Rastkörper durch die Federelemente in radialer Richtung von dem Scharnierstift weg an die Innenfläche der Rastierungshülse gedrückt werden. Die Verwendung einer Rastierungshülse ermöglicht es dabei, den Feststeller und somit ein entsprechendes Türscharnier mit besonders geringen Abmessungen herzustellen. Insbesondere bei der Verwendung von Stiften als Rastkörper erlaubt diese Ausgestaltung der Erfindung eine besonders einfache Montage des Feststellers. Dabei müssen die Stifte lediglich bis zum bereichsweise axialen Aufschieben der Rastierungshülse auf den Rastkörperträger in radialer Richtung an den Scharnierstift zurückgeschoben werden und können anschließend gelöst werden.

Die Verteilung der Rastmarken an der Innenfläche der Rastierungshülse kann grundsätzlich in beliebiger Form erfolgen, wobei diese an die Winkelstellungen der Tür angepaßt werden, in denen eine Arretierung der Tür erfolgen soll. Beibehaltung der Federelemente gesteigert werden, da die insgesamt bei der Rastierung relevante Kontaktfläche durch zwei Rastkörper gebildet wird.

Nach einer weiteren Ausgestaltung der Erfindung weist der Rastkörperträger zur Führung der Rastkörper entsprechend ausgebildete Nuten und zur Führung der Federelemente entsprechende Bohrungen auf. Die Nuten und Bohrungen erhöhen in ergänzender Weise die Funktionssicherheit des Türscharniers, wobei diese gewährleisten, daß sowohl die Rastkörper als auch die Federelemente in ihren entsprechenden Positionen verbleiben. Zudem wird einem möglichen Verkanten der Rastkörper wirkungsvoll vorgebeugt.

Die Art des Federelements sowie die Anzahl der Rastkörper können grundsätzlich frei gewählt werden. Nach einer vorteilhaften Weiterbildung der Erfindung sind jedoch ein oder zwei Paar einander gegenüberliegende Rastkörper vorgesehen, die jeweils durch zwei endseitig an den Rastkörpern anliegende Federelemente belastet sind, die sich durch entsprechende Bohrungen in dem Rastkörperträger erstrecken und durch Spiralfedern gebildet sind.

Spiralfedern zeichnen sich insbesondere dadurch aus, daß sie besonders kostengünstig und zuverlässig sind. Die Verwendung von einem oder zwei Paar einander gegenüberliegenden Rastkörpern ermöglicht es dabei in Abhängigkeit von der Anzahl der gewünschten Rastpositionen sowie in Abhängigkeit von der Stärke der Federelemente, den Feststeller entsprechend aufzubauen. Durch die Verwendung von einem oder zwei Paar einander gegenüberliegenden Rastkörpern, die besonders einfach an dem Feststeller angeordnet werden können, ist es zudem möglich, die Herstellungskosten des Türscharniers in besonderer Weise zu reduzieren.

Grundsätzlich kann die verdrehfeste Verbindung des Scharnierstifts und des Rastkörperträgers auf beliebige Weise erfolgen. Nach einer vorteilhaften Ausgestaltung der Erfindung weist der Scharnierstift jedoch im Bereich seiner Berührungsfläche mit dem Rastkörperträger mindestens einen Vorsprung auf, der mit einer entsprechend ausgebildeten Nut an dem Rastkörperträger in Eingriff bringbar ist. Diese Ausgestaltung der Erfindung ermöglicht es auf besonders einfache Weise, eine trennbare und zugleich verdrehfeste Verbindung des Scharnierstifts und des Rastkörperträgers zu realisieren. In Abhängigkeit von der Anzahl der verwendeten Vorsprünge und zugeordneten Nuten kann dabei die Funktionssicherheit in ergänzender Weise gesteigert werden.

Nach einer alternativen Ausgestaltung der Erfindung kann der Scharnierstift jedoch auch einstückig mit dem Rastkörperträger ausgebildet sein, wodurch die Anzahl der verwendeten Bauteile des Türscharniers reduziert und die Herstellungs- und Montagekosten in ergänzender Weise reduziert werden können.

Die Auswahl der Materialien für die durch die Rastierung belasteten Elemente kann grundsätzlich aufgrund der sich durch die mechanischen Belastungen ergebenden konstruktiven Vorgaben erfolgen. Nach einer besonders vorteilhaften Weiterbildung der Erfindung sind die Rastkörper, das Rastierungselement und/oder der Rastkörperträger jedoch gehärtet, vorzugsweise in ihrem Kontaktbereich oberflächengehärtet.

Welche Bauteile gehärtet werden hängt von den Anforderungen ab, die an das Türscharnier gestellt werden. Aufgrund der durch die Härtung erzielten Verschleißminderung der im besonderem Maße belasteten Bauteile kann die Zuverlässigkeit und Lebensdauer des Türscharniers jedoch in ergänzender Weise verbessert werden.

Neben der Durchhärtung ist dabei die Oberflächenhärtung der Bauteile in ihrem Kontaktbereich von besonderem Vorteil, da sie mit einem nur geringem Herstellungsaufwand durchgeführt werden kann. Zu den verwendbaren Härteverfahren zählt dabei neben den konventionellen Härteverfahren durch Wärmebehandlung auch das Laserhärten oder eine Oberflächenhärtung durch das Auftragen einer Hartstoffbeschichtung (z.B. PVD- oder CVD-Verfahren).

Bei einer Oberflächenhärtung werden die Rastkörper in der Regel über ihre gesamte Oberfläche oberflächengehärtet. Bei einer Oberflächenhärtung des Rastkörperträgers und des beispielsweise als Rastierungshülse ausgebildeten Rastierungselements kann hingegen die Oberflächenhärtung auf den Kontaktbereich mit den Rastkörpern beschränkt werden, um die Herstellungskosten zusätzlich zu senken.

Ausführungsbeispiele der Erfindung werden nachstehend mit Bezug auf die Zeichnungen näher erläutert. In den Zeichnungen zeigen:
- Fig. 1: eine Explosionsdarstellung einer ersten Ausführungsform eines Türscharniers mit Feststeller mit vier Rastkörpern und einem mittels eines Vorsprungs verdrehfest an einer Säulenkonsole anbringbaren Scharnierstift;
- Fig. 2: eine Explosionsdarstellung eines nicht erfindungsgemäßen Türscharniers;
- Fig. 3: eine Schnittansicht durch den Feststeller eines nicht erfindungsgemäßen Türscharniers
- Fig. 4: eine weitere Ausführungsform eines Türscharniers mit einem als Rastkörperträger ausgebildeten Scharnierstift und daran angeordneten vier Rastkörpern;
- Fig. 5: eine Explosionsdarstellung des Feststellers eines nicht erfindungsgemäßen Türscharniers;
- Fig. 6: eine Schnittansicht durch den Feststeller eines nicht erfindungsgemäßen Türscharniers;
- Fig. 7: eine Explosionsdarstellung einer weiteren Ausführungsform eines Türscharniers mit zwei Rastkörpern und einem mittels eines Absatzes verdrehfest an der Säulenkonsole anbringbaren Scharnierstift;
- Fig. 8: eine Schnittansicht durch den Feststeller des Türscharniers;
- Fig. 9: eine Explosionsdarstellung einer weiteren Ausführungsform des Türscharniers mit einem einteilig mit dem Scharnierstift ausgebildeten Rastkörperträger und zwei daran angeordneten Rastkörpern;
- Fig. 10: eine Schnittansicht durch den Feststeller eines nicht erfindungsgemäß Türscharniers und
- Fig. 11: eine Schnittansicht durch eine weitere Ausführungsform eines Feststellers eines hier nicht dargestellten Türscharniers.

Bei der in Fig. 1 dargestellten Abbildung des Türscharniers 1 sind die einzelnen Teile des Türscharniers 1 getrennt voneinander dargestellt, wobei jedoch deren relative Anordnung zu einer Hauptachse beibehalten ist.

Das Türscharnier 1 weist eine an einem Rahmen eines hier nicht dargestellten Fahrzeugs anbringbare Säulenkonsole 4 auf, an der eine an einer hier ebenfalls nicht dargestellten Kraftfahrzeugtür anbringbare Türkonsole 3 über einen Scharnierstift 5 drehbar gelagert ist.

Der Scharnierstift 5 weist im Bereich seines einem Ausleger 22 der Säulenkonsole 4 zugewandten Ende einen Verbindungsabschnitt 28 sowie einen sich daran anschließenden Absatz 16 auf, der an seiner dem Ausleger 22 zugewandten Seite einen Vorsprung 17 aufweist. Zur verdrehfesten Aufnahme des Scharnierstifts 5 an der Säulenkonsole 4 weist der Ausleger 22 eine entsprechend dem Vorsprung 17 ausgebildete Ausnehmung 19 sowie eine Öffnung 20 zur Aufnahme des Verbindungsabschnitts 28 auf. In der montierten Lage des hier dargestellten Türscharniers 1 ist der Scharnierstift 5 in der Ausnehmung 19 durch eine in eine Gewindbohrung 29 durch eine in dem Verbindungsabschnitt 28 von der dem Scharnierstift 5 gegenüberliegenden Seite des Auslegers 22 einschraubbaren Schraube 18 gehalten (vgl. Fig. 2).

Zur drehbaren Anordnung der Türkonsole 3 an dem Scharnierstift 5 weist dieser einen Gleitabschnitt 15 auf, der im montierten Zustand im Bereich eines an einem Ausleger 23 der Türkonsole 3 angeordneten Durchgangsloches 21 der Türkonsole 3 angeordnet ist, wobei in dem Durchgangsloch 21 eine Lagerhülse 12 angeordnet ist.

Ein Feststeller 2 weist einen im Querschnitt im wesentlichen kreisförmigen Rastkörperträger 8 mit an der Umfangsfläche angeordneten Nuten 25 auf.

Die Nuten 25 dienen dabei zur Aufnahme von Stiften 7, die durch endseitig an einander gegenüberliegenden Stiften 7 anliegende Spiralfedern 9 radial vom Scharnierstift 5 weggerichtet federbelastet sind. Die Spiralfedern 9 sind dabei in entsprechenden Bohrungen 10,13 am Rastkörperträger 8 und Scharnierstift 5 angeordnet.

Im montierten Zustand ist dabei der Scharnierstift 5 über seitlich von dem Scharnierstift 5 vorstehende Vorsprünge 14, die in entsprechende Ausnehmungen 11 in einer kreisrunden Öffnung 27 des Rastkörperträgers 8 verlaufen, verdrehsicher angeordnet. Die Bohrungen 13 am Scharnierstift 5 und die Bohrungen 10 am Rastkörperträger 8 verlaufen im montierten Zustand deckungsgleich.

Die Rastierungshülse 6 ist im montierten Zustand koaxial zum Rastkörperträger 8 mit den daran angeordneten Stiften 7 angeordnet. An einer Innenfläche 28 der Rastierungshülse 6 sind in entsprechenden Öffnungspositionen der hier nicht dargestellten Kraftfahrzeugtür korrespondierend zu den Stiften 7 ausgebildete Rastmarken 24 angeordnet.

Die verdrehfeste Verbindung der Türkonsole 3 und der Außenfläche der Rastierungshülse 6 kann in beliebiger Weise form-, kraft- und/oder stoffschlüssig erfolgen. Im vorliegenden Ausführungsbeispiel ist die Rastierungshülse 6 mit der Türkonsole 3 verklebt.

In einer arretierten Winkelposition der hier nicht dargestellten Kraftfahrzeugtür sind die Stifte 7 vollständig in den Nuten 25 angeordnet und durch die Spiralfedern 9 vorgespannt. Beim Erreichen einer entsprechenden Winkelposition werden die Stifte 7 durch die Spiralfedern 9 teilweise aus den Nuten 25 in die Rastmarken 24 gedrückt, wodurch die jeweilige Winkelposition arretiert ist.

In dem hier dargestellten Ausführungformeines Türscharniers weist der Feststeller 2 insgesamt vier Stifte 7 auf, die paarweise gegenüberliegend durch jeweils zwei Spiralfedern 9 federbelastet sind, wobei die Spiralfeder 9 um 90° versetzt zueinander an dem- Rastkörperträger 8 und dem Scharnierstift 5 angeordnet sind.

In einer weiteren in Fig. 4 dargestellten Ausführungsformeines Türscharniers 1' ist der Rastkörperträger 8 einteilig mit dem Scharnierstift 5 ausgebildet und weist einen Schaft 31 zu dessen drehbarer Anordnung in der in der Durchgangsbohrung 21 anordbaren Lagerhülse 12 auf. Zur verdrehsicheren Anordnung des Rastkörperträgers 8 an der Türkonsole 4 weist dieser einen sechskantigen Verbindungsabschnitt 30 auf, der in einer entsprechend korrespondierenden Aufnahmeöffnung 20' an dem Ausleger 22 der Türkonsole 4 angeordnet werden kann.

Zur Lagesicherung des Rastkörperträgers 8 an der Säulenkonsole 4 ist von der dem Rastkörperträger 8 gegenüberliegenden Seite der Säulenkonsole 4 eine Schraube 18 in eine Gewindebohrung 29 des Rastkörperträgers 8 einschraubbar. Der Aufbau des Feststellers 2' und des Türscharniers 1' entspricht im übrigen dem Aufbau des in Fig. 1 dargestellten Feststellers 2.

Die in Fig. 7 dargestellte weitere Ausführungsformeines Türscharniers i" unterscheidet sich von der in Fig. 1 dargestellten Ausführungsform des Türscharniers 1 durch den unterschiedlichen Aufbau des Feststellers 2. Im Gegensatz zu dem in Fig. 1 dargestellten Feststeller 2 weist der hier dargestellte Feststeller 2" nur zwei gegenüberliegend angeordnete Stifte 7 auf, die durch drei parallel zueinander angeordnete Spiralfedern 9 endseitig belastet sind. Die Spiralfedern 9 verlaufen dabei durch entsprechende Bohrungen 10, 13 in dem Rastkörperträger 8 und dem Scharnierstift 5.

In der nicht erfindungsgemäßen Ausführungsform der Figur 8, sind die Rastmarken 24 an der Innenfläche 26 der Rastierungshülse 6 derart angeordnet, daß die Stifte 7 im wesentlichen synchron mit den entsprechenden Rastmarken 24 in Eingriff kommen. Die verdrehsichere Anordnung des Rastkörperträgers 8 erfolgt in der schon in Fig. 1 dargestellten Weise.

Bei der in Fig. 9 dargestellten Ausführungsformeines Türscharniers 1''' ist der Rastkörperträger 8 wiederum einstückig mit dem Scharnierstift 5 ausgebildet und weist einen Schaft 31 zur drehbaren Anordnung des Rastkörperträgers 8 in der in einer Durchgangsöffnung 21 der Türkonsole 3 angeordneten Lagerhülse 12 auf. Zur verdrehsicheren Anordnung des Rastkörperträgers 8 an der Säulenkonsole 4 weist dieser einen sechskantförmigen Verbindungsabschnitt 30 auf, der in eine entsprechende Aufnahmeöffnung 20' an dem Ausleger 22 der Säulenkonsole 4 anordbar ist. Ein von der gegenüberliegenden Seite in die Gewindebohrung 29 an dem Verbindungsabschnitt 30 einschraubbare Schraube 18 sichert die Position des Rastkörperträgers 8 an der Türkonsole 3 und an der Säulenkonsole 4.

Die nicht erfindungsgemäße Anordnung der Rastmarken 24 an der Innenfläche 26 der Rastierungshülse 6 gemäß Fig. 10 entspricht dabei der Verteilung der Rastmarken 24 an dem Feststeller 2 gemäß Fig. 8.

In der in Fig. 11 dargestellten Schnittdarstellung einer Ausführungsform des erfindungsgemäßen Feststellers 2"" sind die Rastmarken 24 an der Innenfläche 26 der Rastierungshülse 6 derart angeordnet, dass immer nur jeweils einer der einander gegenüberliegenden Stifte 7 in die entsprechenden Rastmarken 24 eingreift, wobei gleichzeitig der gegenüberliegende Stift 7 in einem zwischen den Rastmarken 24 liegenden Bereich der Innenfläche 26 angeordnet ist. Somit können mit vier nicht gegenüberliegend angeordneten Rastamarken 24 und zwei gegenüberliegenden Stiften7 insgesamt vier Winkelpositionen in einem 90° Bereich abgedeckt werden.

## Patentansprüche

1. Türscharnier mit Feststeller (2) für Kraftfahrzeugtüren, wobei das Türscharnier eine an einem Kraftfahrzeug anschlagbare Säulenkonsole (4) und eine mit der Kraftfahrzeugtür verbindbare Türkonsole (3) aufweist, die mit der Säulenkonsole (4) über einen in der einen Konsole verdrehfest und in der anderen Konsole drehbar angeordneten Scharnierstift (5) verschwenkbar verbunden ist und der Feststeller (2) einen verdrehfest mit dem Scharnierstift (5) verbundenen Rastkörperträger (8) und ein mit der anderen Konsole relativ zum Rastkörperträger (8) verdrehbar angeordnetes Rastierungselement (6) aufweist, an dem an einer dem Rastkörperträger (8) zugewandten Oberfläche mindestens eine Rastmarke (24) angeordnet ist, wobei an dem Rastkörperträger (8) mindestens zwei durch ein Federelement (9) belastete Rastkörper (7) derart angeordnet sind, daß die Rastkörper (7) mit der dem Rastkörperträger (8) zugewandten Oberfläche des Rastierungselements (6) in Eingriff bringbar sind, wobei das Federelement (9) endseitig an zwei benachbarten oder einander gegenüberliegenden an dem Rastkörperträger (8) angeordneten Rastkörpern (7) abgestützt ist, **dadurch gekennzeichnet, daß** die Rastmarken (24) derart verteilt auf der dem Rastkörperträger (8) zugewandten Oberfläche des Rastierungselements (6) angeordnet sind, daß die einander gegenüberliegenden Rastkörper (7) abwechselnd mit den zugeordneten Rastmarken (24) in Eingriff bringbar sind.

2. Türscharnier nach Anspruch 1, **dadurch gekennzeichnet, daß** sich das Federelement (9) zwischen zwei einander gegenüberliegenden Rastkörpern (7) durch entsprechende Bohrungen (13) in dem Scharnierstift (5) erstreckt.

3. Türscharnier nach Anspruch oder 2, **dadurch gekennzeichnet, daß** die Rastkörper (7) durch mindestens ein sich im wesentlichen parallel zum ersten Federelement (9) erstreckendes weiteres Federelement (9) belastet sind.

4. Türscharnier nach einem oder mehreren der vorhergehenden Ansprüche, **dadurch gekennzeichnet, daß** als Rastkörper Kugeln oder zylinderförmige, im Querschnitt kreisförmige Stifte (7) vorgesehen sind, die mit einer mindestens eine entsprechend den Kugeln oder Stiften (7) ausgebildeten Rastmarke (24) aufweisenden Innenfläche (26) des als Rastierungshülse (6) ausgebildeten Rastierungselementsin Eingriff bringbar sind.

5. Türscharnier nach einem oder mehreren der vorhergehenden Ansprüche, **dadurch gekennzeichnet, daß** der Rastkörperträger (8) zur Führung der Rastkörper (7) entsprechend ausgebildete Nuten (25) und zur Führung der Federelemente (9) entsprechende Bohrungen (10) aufweist.

6. Türscharnier nach einem oder mehreren der vorhergehenden Ansprüche, **dadurch gekennzeichnet, daß** ein oder zwei Paar einander gegenüberliegende Rastkörper (7) vorgesehen sind, die jeweils durch zwei endseitig an den Rastkörpern (7) anliegende Federelemente (9) belastet sind, die sich durch entsprechende Bohrungen (10,13) in dem Rastkörperträger (8) und dem Scharnierstift (5) erstrecken und durch Spiralfedern (9) gebildet sind.

7. Türscharnier nach einem oder mehreren der vorhergehenden Ansprüche, **dadurch gekennzeichnet, daß** der Scharnierstift (5) im Bereich seiner Berührungsfläche mit dem Rastkörperträger (8) mindestens einen Vorsprung (14) aufweist, der mit einer entsprechend ausgebildeten Nut (11) an dem Rastkörperträger (8) in Eingriff bringbar ist.

8. Türscharnier nach einem oder mehreren der vorhergehenden Ansprüche, **dadurch gekennzeichnet, daß** der Scharnierstift (5) einstückig mit dem Rastkörperträger (8) ausgebildet ist.

9. Türscharnier nach einem oder mehreren der vorhergehenden Ansprüche, **dadurch gekennzeichnet, daß** die Rastkörper (7), das Rastierungselement (6) und/oder der Rastkörperträger (8) gehärtet, vorzugsweise in ihrem Kontaktbereich oberflächengehärtet sind.

## Claims

1. A door hinge with a holder (2) for motor vehicle doors, wherein the door hinge comprises a pillar bracket (4)attachable at a motor vehicle and a door bracket (3) connectable with the motor vehicle door, the door bracket (3) being pivotably linked to the pillar bracket (4) by a hinge pin (5) arranged in one bracket in an anti-rotational manner and rotatably arranged in the other bracket, said holder (2) comprising a stop member carrier (8) connected in an anti-rotational manner with said hinge pin (5) and an engagement element (6) supported so as to be rotatable together with the other bracket relative to said stop member carrier (8), said engagement element (6) having at least one stop mark (24) on a surface facing said stop member carrier (8), wherein at least two stop members (7) biased by a spring element (9) are arranged on said stop member carrier (8) in such a way that the stop members (7) can be brought into engagement with the surface of said engagement element (6) facing said stop member carrier (8), wherein said spring element (9) presses at its ends against two neighboring or opposite stop members (7) arranged on said stop member carrier (8), **characterized in that** said stop marks (24) are distributed on the surface of the engagement element (6) facing the stop member carrier (8) in such a way that said opposite stop members (7) can be brought into alternate engagement with said associated stop marks (24).

2. The door hinge according to claim 1, **characterized in that** said spring element (9) extends between opposite stop members (7) through corresponding bores (13) in hinge pin (5).

3. The door hinge according to claim 1 or 2, **characterized in that** said stop members (7) are biased by at least one other spring element (9) essentially extending parallel to said first spring element (9).

4. The door hinge according to any one or more of the preceding claims, **characterized in that** balls or cylindrical pins (7) of a circular diameter are provided as said stop members, which are able to be brought into engagement with an inside surface (26) of the engagement element configured as an engagement sleeve (6) and having at least one stop mark (24) formed corresponding to said balls or pins (7).

5. The door hinge according to any one or more of the preceding claims, **characterized in that** said stop member carrier (8) has correspondingly formed grooves (25) for guiding said stop members (7) and corresponding bores (10) for guiding said spring elements (9).

6. The door hinge according to any one or more of the preceding claims, **characterized in that** one or two pairs of said opposite stop members (7) are provided, which are biased by said spring elements (9) contacting said stop members (7) at their ends and extending through corresponding bores (10, 13) in said stop member carrier (8) and said hinge pin (5), and are formed by spiral springs (9).

7. The door hinge according to any one or more of the preceding claims, **characterized in that** said hinge pin (5), at its contacting surface with said stop member carrier (8), has at least one protrusion (14) which can be brought into engagement with a correspondingly formed groove (11) on said stop member carrier (8).

8. The door hinge according to any one or more of the preceding claims, **characterized in that** said hinge pin (5) is integrally formed with said stop member carrier (8).

9. The door hinge according to any one or more of the preceding claims, **characterized in that** said stop members (7), said engagement element (6) and/or said stop member carrier (8) are hardened, preferably surface hardened in their contacting areas.

## Revendications

1. Charnière de porte avec arrêt (2) pour portes de véhicules, la charnière de porte présentant une console de colonne (4) pouvant buter contre un véhicule et une console de porte (3) pouvant être reliée à la porte du véhicule, qui est reliée à la console de colonne (4) par une broche de charnière (5) placée résistante à la rotation dans l'une des consoles et rotative dans l'autre console et l'arrêt (2) présentant un support de corps d'enclenchement (8) relié résistant à la rotation à la broche de charnière (5) et un élément d'enclenchement (6) placé rotatif avec l'autre console par rapport au support de corps d'enclenchement (8), élément sur lequel au moins une marque d'enclenchement (24) est placée sur l'une des surfaces tournées vers le support de corps d'enclenchement (8), au moins deux corps d'enclenchement (7) chargés par un élément à ressort (9) étant placés sur le support de corps d'enclenchement (8) de telle manière que les corps d'enclenchement (7) peuvent être mis en prise avec la surface de l'élément d'enclenchement (6) qui est tournée vers le support de corps d'enclenchement (8), l'élément à ressort (9) étant supporté à l'extrémité sur deux corps d'enclenchement (7) placés voisins ou opposés l'un à l'autre sur le support de corps d'enclenchement (8), **caractérisée en ce que** les marques d'enclenchement (24) sont placées réparties sur la surface de l'élément d'enclenchement (6) qui est tournée vers le support de corps d'enclenchement (8) de telle manière que les corps d'enclenchement (7) opposés l'un à l'autre peuvent être mis en prise en alternance avec les marques d'enclenchement assignées (24).

2. Charnière de porte selon la revendication 1, **caractérisée en ce que** l'élément à ressort (9) s'étend entre deux corps d'enclenchement opposés (7) à travers des forures correspondantes (13) dans la broche de charnière (5).

3. Charnière de porte selon la revendication 1 ou 2, **caractérisée en ce que** les corps d'enclenchment (7) sont chargés par au moins un autre élément à ressort (9) qui s'étend substantiellement parallèlement au premier élément à ressort (9).

4. Charnière de porte selon l'une ou plusieurs des revendications précédentes, **caractérisée en ce que** des billes ou des broches cylindriques de section circulaire (7) sont prévues comme corps d'enclenchement, broches qui peuvent être mises en prise avec une surface intérieure (26) de l'élément d'enclenchement configuré comme une douille d'enclenchement (6), surface intérieure qui présente au moins une marque d'enclenchement (24) configurée de manière correspondante aux billes ou aux broches (7).

5. Charnière de porte selon l'une ou plusieurs des revendications précédentes, **caractérisée en ce que** le support de corps d'enclenchement (8) présente, pour le guidage des corps d'enclenchement (7), des gorges (25) configurées de manière correspondante et des forures correspondantes (10) pour le guidage des éléments à ressort (9).

6. Charnière de porte selon l'une ou plusieurs des revendications précédentes, **caractérisée en ce qu'**une ou deux paires de corps d'enclenchement opposés (7) sont prévues qui sont chargées respectivement chacune par deux éléments à ressort (9) étant supportés à l'extrémité sur les corps d'enclenchement (7), l'éléments à ressort qui s'étendent à travers des forures correspondantes (10, 13) dans le support de corps d'enclenchement (8) et la broche de charnière (5) et qui sont formés par des ressorts à boudin (9).

7. Charnière de porte selon l'une ou plusieurs des revendications précédentes, **caractérisée en ce que** la broche de charnière (5) présente au moins une saillie (14) dans la zone de sa surface de contact avec le support de corps d'enclenchement (8), saillie qui peut être mise en prise avec une gorge (11) configurée de manière correspondante sur le support de corps d'enclenchement (8).

8. Charnière de porte selon l'une ou plusieurs des revendications précédentes, **caractérisée en ce que** la broche de charnière (5) est configurée en une pièce avec le support de corps d'enclenchement (8).

9. Charnière de porte selon l'une ou plusieurs des revendications précédentes, **caractérisée en ce que** les corps d'enclenchement (7), l'élément d'enclenchement (6) et/ou le support de corps d'enclenchement (8) sont trempés, de préférence avec la surface de leur zone de contact trempée.
